# FASCICULE DE BREVET EUROPEEN

(11) **EP 3 111 998 B1**
(45) Date de publication et mention de la délivrance du brevet: **15.12.2021**
(21) Numéro de dépôt: 16175353.8
(22) Date de dépôt: 20.06.2016
(51) Int. Cl.: A62B 35/00

(54) **SANGLE FORMANT CEINTURE ET/OU PAIRE DE TOURS DE CUISSE DE HARNAIS D'ENCORDEMENT, ET HARNAIS D'ENCORDEMENT**
GURT, DER EINEN GÜRTEL UND/ODER EIN PAAR BEINSCHLAUFEN EINES SEILGURTZEUGS BILDET, UND SEILGURTZEUG
STRAP FORMING A BELT AND/OR A PAIR OF LEG LOOPS OF A SAFETY HARNESS, AND SAFETY HARNESS

(30) Priorité: 29.06.2015 FR 1556055
(43) Date de publication de la demande: 04.01.2017
(73) Titulaire: Zedel, 38920 Crolles (FR)
(72) Inventeur: BLONDEAU, Loïc, 38700 La Tronche (FR)
(74) Mandataire: Talbot, Alexandre

(56) Documents cités:
- EP-A1- 1 834 543
- EP-A1- 2 383 018
- EP-A1- 3 006 089
- WO-A1-02/28482
- DE-A1- 19 857 517
- FR-A1- 2 371 533
- FR-A1- 3 007 994
- US-A1- 2003 111 127

## Description

### Domaine technique de l'invention

L'invention est relative à une sangle permettant de réaliser une ceinture et/ou un tour de cuisse ou une paire de tours de cuisse de harnais d'encordement, et un harnais d'encordement réalisé à partir d'une telle sangle.

### État de la technique

Les harnais d'encordement font partie du matériel indispensable dans le cadre de travaux en hauteur ou d'activités sportives telles que l'escalade, l'alpinisme, les randonnées glacières, ou le du ski de randonnée. Ils permettent de travailler ou de pratiquer ce type d'activité sportive en toute sécurité.

En escalade et pour les travaux en hauteur, le poids et la compacité du harnais d'encordement ne sont pas des caractéristiques primordiales car l'utilisateur n'est pas obligé de porter la totalité de son matériel au cours de son activité.

En revanche, en alpinisme, en randonnée glacière et en ski de randonnée, le sportif doit porter sur lui la totalité de son matériel. Cela peut représenter un poids et un encombrement important. Aussi, chaque gramme gagné par rapport au matériel existant est un effort salué par l'utilisateur.

Toutefois, le gain en poids et en compacité ne doit pas se faire au détriment du confort et de la sécurité de l'utilisateur.

Le document FR3007994 décrit un harnais ayant une ceinture et une paire de tours de cuisse découpées à chaud dans une nappe tissée, puis laminées à haute température et recouvertes de tissus à l'intérieur et à l'extérieur.

### Objet de l'invention

Un objet de l'invention consiste à prévoir une sangle ayant la particularité d'être compacte et légère, et permettant par exemple de former une ceinture et/ou un tour de cuisse ou une paire de tours de cuisse destinées à être intégrées dans un harnais d'encordement confortable et sûr.

L'invention est définie par la revendication 1. Des modes de réalisation préférés sont définis dans les revendications dépendantes.

A cet effet, la sangle comprend au moins une première zone et au moins une deuxième zone, les première et deuxième zones étant consécutives suivant un axe longitudinal de la sangle.

La sangle comporte également au moins un premier groupe de fils de chaîne, un deuxième groupe de fils de chaîne différent du premier groupe de fils de chaîne et un troisième groupe de fils de chaîne différent des premier et deuxième groupes de fils de chaîne.

La sangle est, par ailleurs, tissée au moyen d'au moins les premier, deuxième et troisième groupes de fils de chaîne, et d'au moins un fil de trame. La sangle est avantageusement dépourvue du deuxième groupe de fils de chaîne dans la deuxième zone, et du troisième groupe de fils de chaîne dans la première zone, le premier groupe de fils de chaîne parcourant la première et la deuxième zones. Le premier groupe de fils de chaîne et le deuxième groupe de fils de chaîne peuvent être répartis su la largeur de la sangle dans la première zone.

Selon un mode de réalisation avantageux, le premier groupe de fils de chaîne et le deuxième groupe de fils de chaîne peuvent être répartis uniformément selon la direction orthogonale à l'axe longitudinal de la sangle dans la première zone.

Selon un aspect de l'invention, la sangle peut comporter au moins une troisième zone comprenant les premier, deuxième et troisième groupes de fils de chaîne.

Par ailleurs, la première zone peut être plus large que la deuxième zone dans une direction orthogonale à l'axe longitudinal de la sangle.

Le premier groupe de fils de chaîne peut comporter des premiers fils de chaîne réalisés en polyamide ou en polyéthylène ayant au moins 100000 monomères par molécule et une masse molaire environ égale à 3.10⁶ g/mol. Le deuxième groupe de fils de chaîne peut quant à lui comporter des deuxièmes fils de chaîne qui sont des mono-filaments réalisés dans un matériau à base de polyester, de polyamide, ou de polypropylène. Le troisième groupe de fils de chaîne peut enfin comporter des troisièmes fils de chaîne réalisés en polyester ayant au moins 100000 monomères par molécule.

Selon un mode de réalisation, le premier groupe de fils de chaîne peut comporter majoritairement des premiers fils de chaîne en premier matériau. Le deuxième groupe de fils de chaîne peut comporter majoritairement des deuxième fils de chaîne en deuxième matériau différent du premier matériau. Le troisième groupe de fils de chaîne peut comporter majoritairement des troisièmes fils de chaîne en troisième matériau différent du premier matériau et du deuxième matériau.

Les troisièmes fils de chaîne peuvent par ailleurs recouvrir les premiers fils de chaîne dans la deuxième zone, et au moins la deuxième zone peut être associée à un dispositif de réglage d'un harnais d'encordement.

La deuxième zone peut avantageusement être configurée pour coopérer avec une boucle du dispositif de réglage.

La sangle comporte en outre au moins des premier et deuxième fils de trame réalisés dans des matériaux différents, la première zone étant réalisée majoritairement avec le premier fil de trame et la deuxième zone étant réalisée majoritairement avec le deuxième fil de trame.

Selon un aspect de l'invention, le premier fil de trame peut être un mono-filament réalisé dans un matériau à base de polyester, de polyamide, ou de polypropylène. Le deuxième fils de trame peut quant à lui être réalisé en polyamide ou en polyester ayant au moins 100000 monomères par molécule.

L'invention concerne également un harnais d'encordement possédant une ceinture, et/ou un tour de cuisse, éventuellement une paire de tours de cuisse, et/ou une bretelle ou une paire de bretelles, réalisés à partir d'une sangle comportant les caractéristiques précitées.

Le harnais d'encordement peut comporter au moins un dispositif de réglage du tour de cuisse et/ou de la ceinture, le dispositif de réglage étant fixé à deux deuxièmes zones séparées par une première zone.

Le harnais d'encordement peut par ailleurs comporter des extrémités des fils formant le deuxième groupe de fils de chaîne à une des bordures de la deuxième zone, c'est-à-dire à une jonction entre une deuxième zone et une première ou troisième zone.

Le harnais peut également comporter des extrémités des fils formant le troisième groupe de fils de chaîne à une des bordures de la première zone, c'est-à-dire à une jonction entre une première zone et une deuxième ou troisième zone.

Selon un mode de réalisation du harnais d'encordement, celui-ci peut comporter une sangle additionnelle tissée au moyen du deuxième groupe de fils de chaîne ou d'une partie du deuxième groupe de fils de chaîne et démarrant à une des bordures de la deuxième zone, c'est-à-dire à une jonction entre une deuxième zone et une première ou troisième zone, pour former un porte-matériel et/ou pour coopérer avec un dispositif de réglage.

Le harnais d'encordement peut aussi comporter une sangle additionnelle tissée au moyen du troisième groupe de fils de chaîne ou d'une partie du troisième groupe de fils de chaîne et démarrant à une des bordures de la première zone, c'est-à-dire à une jonction entre une première zone et une deuxième ou troisième zone, pour former un porte-matériel et/ou pour coopérer avec un dispositif de réglage.

Enfin, un mode de réalisation du harnais d'encordement peut comprendre une ceinture formée par une première sangle comportant les caractéristiques précitées, et au moins un des tours de cuisse peut être formé par une deuxième sangle et être terminé par une sangle de connexion en une deuxième zone, la sangle de connexion étant cousue à une deuxième zone de la ceinture.

### Description sommaire des dessins

D'autres avantages et caractéristiques ressortiront plus clairement de la description qui va suivre de modes particuliers de réalisation de l'invention donnés à titre d'exemples non limitatifs et représentés aux dessins annexés, dans lesquels :
- les figures 1 à 3 illustrent de façon schématique différents modes de réalisation d'un harnais d'encordement,
- les figures 4a et 4b représentent schématiquement une ceinture de harnais d'encordement selon un mode de réalisation de l'invention,
- la figure 5 illustre schématiquement un autre mode de réalisation d'une paire de tours de cuisse de harnais d'encordement.

### Description détaillée

Un harnais d'encordement 1 tel que ceux représentés schématiquement aux figures 1 à 3 comporte une ceinture 2 associée à un dispositif de réglage 3 du harnais d'encordement 1. Le harnais comprend par exemple une boucle 3a fixée à l'une des extrémités de la ceinture 2 suivant son axe longitudinal, la boucle 3a permettant de régler la circonférence de la ceinture 2 à la taille de l'utilisateur en coopérant avantageusement avec l'autre extrémité de la ceinture 2. En variante, le harnais peut être dépourvu du dispositif de réglage. Dans un mode de réalisation particulier, le harnais comporte ou peut être associé à une bretelle ou à une paire de bretelles (non représenté).

Le harnais 1 possède également une paire de tours de cuisse 4, chaque tour de cuisse 4 pouvant être éventuellement adapté à la corpulence de l'utilisateur comme dans les modes de réalisation des figures 1 et 2. Pour régler la circonférence des tours de cuisse, un second dispositif de réglage 3, comprenant des clips de serrage 3b peut être utilisé. Ces modes de réalisation sont bien adaptés pour une utilisation en alpinisme. Un harnais 1 tel que celui représenté à la figure 3, où les tours de cuisse ne sont pas réglables, est en revanche tout à fait adapté à une utilisation en escalade.

Quel que soit le mode de réalisation du harnais, chaque tour de cuisse 4 est relié à la partie dorsale de la ceinture 2 avantageusement par deux sangles élastiques 5, et à la partie ventrale par un pontet 6 via un anneau central 7.

Dans le mode de réalisation spécifique présenté sur la figure 1, chaque tour de cuisse 4 est également connecté à la partie ventrale de la ceinture au moyen de sangles de connexion 8.

Comme présenté à la figure 4a, la ceinture 2 peut être réalisée à partir d'une sangle 9 comprenant au moins une première zone 9a et une deuxième zone 9b consécutives suivant l'axe longitudinal de la sangle 9. La sangle 9 peut également servir à la réalisation d'un tour de cuisse 4 ou avantageusement d'une paire de tours de cuisse 4 ou d'une bretelle ou paire de bretelles.

La première zone 9a de la sangle 9 est destinée à soutenir l'utilisateur en cas d'utilisation dynamique du harnais d'encordement. Dans le cas présent, la première zone 9a correspond à la partie de la ceinture 2 entourant l'utilisateur avec contact et dont la forme peut être adaptée pour améliorer le confort du harnais d'encordement 1. La première zone 9a est plus large que la deuxième zone 9b de manière à accroître le confort de l'utilisateur.

Comme représenté à la figure 4a, la première zone 9a peut comporter deux portions plus larges venant épouser les crêtes iliaques, de sorte qu'en cas d'utilisation dynamique, ces parties sensibles du corps soient bien protégées.

La deuxième zone 9b présente une largeur réduite de manière à limiter l'encombrement du harnais. Le dispositif de réglage 3 est fixé à la deuxième zone 9b qui présente des performances mécaniques spécifiques. La deuxième zone 9b est une zone plus souple que la première zone ce qui permet de plus facilement d'adapter à la morphologie de l'utilisateur et/ou de coopérer plus facilement avec un dispositif de réglage. La rigidité de la première zone 9a permet d'assurer un bon confort lors de l'utilisation de la ceinture qui ne va pas vriller en cours d'utilisation. La rigidité de la première zone 9a va assurer une bonne répartition des contraintes entre l'utilisateur et la ceinture.

Dans un mode de réalisation avantageux, une deuxième zone 9b de la ceinture 2 peut être configurée pour coopérer avec le dispositif de réglage 3 pour ajuster la circonférence de la ceinture 2 à la taille de l'utilisateur. Par exemple, la deuxième zone 9b forme un bout de sangle qui s'enfile dans une boucle 3a pour régler la taille de la ceinture 2. Il peut en être de même pour les tours de cuisse 4 ou au moins un des tours de cuisse 4.

La sangle 9 est réalisée à partir de plusieurs fils de chaîne 10 ayant des caractéristiques mécaniques différentes et au moins un fil de trame 11.

De préférence, plusieurs fils de chaîne différents sont utilisés pour former la sangle 9. Les différents fils de chaîne présentent des caractéristiques mécaniques différentes. Ces différentes caractéristiques peuvent être obtenues en utilisant des matériaux différents et/ou en utilisant différents diamètres de fils.

Dans un mode de réalisation avantageux, au moins trois types de fils de chaîne 10 différents sont utilisés pour former la sangle 9. Les trois types de fils de chaîne peuvent être réalisés dans trois matériaux différents. En variante, la sangle 9 comporte deux types de fils de chaîne ou quatre types de fils de chaîne différents.

La sangle comporte plus précisément au moins une première zone 9a et une deuxième 9b qui ont des caractéristiques mécaniques différentes. Les différences de caractéristiques mécaniques entre les zones 9a et 9b proviennent de l'utilisation de différents groupes de fils de chaîne. Les différences de caractéristiques mécaniques peuvent être observées selon l'axe longitudinal de la sangle ou selon un axe transversal ou encore en torsion ou flexion.

La différenciation des caractéristiques mécaniques entre les zones 9a et 9b provient du retrait de certains fils de chaîne par rapport à tous les fils de chaîne utilisés dans la sangle 9. L'élimination d'une partie des fils de chaîne de la sangle 9 dans la zone 9a et d'une autre partie des fils dans la zone 9b permet de spécialiser ces deux zones de la sangle 9 pour leurs caractéristiques mécaniques. Les fils de chaîne de la sangle 9 sont regroupés en au moins trois groupes de fils de chaîne 10a, 10b, 10c et dans plusieurs zones de la sangle 9, l'un au moins des groupes de fil de chaîne est manquant.

Cependant, un premier groupe de fils de chaîne 10a parcourt la première zone 9a et la deuxième zone 9b de manière à assurer une bonne transmission des efforts lors d'une utilisation dynamique du harnais tout en restant compact. Garder le premier groupe de fils de chaîne 10a dans les zones 9a et 9b permet d'éviter une étape de couture qui alourdit le harnais et le rend moins souple dans les zones de surépaisseur.

Avantageusement, le premier groupe de fils de chaîne 10a parcourt l'ensemble du harnais d'encordement 1. Le premier groupe de fils de chaîne 10a assure la retransmission des efforts, le long de la sangle 9, par exemple entre les deux points de fixation du dispositif de serrage 3 ou depuis le point de fixation du dispositif de serrage jusqu'à la portion de sangle coopérant avec le dispositif 3 pour régler la taille de la sangle.

La première zone 9a de la sangle 9 est formée par le premier groupe de fils de chaîne 10a et un deuxième groupe de fils de chaîne 10b. La première zone 9a est dépourvue d'un troisième groupe de fils de chaîne 10c.

La deuxième zone 9b de la sangle 9 est formée par le premier groupe de fils de chaîne 10a et le troisième groupe de fils de chaîne 10c. La deuxième zone 9b est dépourvue du deuxième groupe de fils de chaîne 10b.

Selon un mode de réalisation, le premier groupe de fils de chaîne 10a et le deuxième groupe de fils de chaîne 10b peuvent être répartis sur la largeur de la sangle 9 dans la première zone 9a. Cela signifie que des fils du premier groupe de fils de chaîne 10a peuvent être accolés à des fils du deuxième groupe de fils de chaîne 10b suivant la largeur de la sangle dans la première zone 9a, de sorte que les fils du premier groupe de fils de chaîne 10a ont pour voisin des fils du deuxième groupe de fils de chaîne 10b, et inversement.

Selon un mode de réalisation avantageux, le premier groupe de fils de chaîne 10a et le deuxième groupe de fils de chaîne 10b sont répartis de manière uniforme selon la direction orthogonale à l'axe longitudinal de la sangle 9 dans la première zone 9a.

Les premier, deuxième et troisième groupes de fils de chaîne n'ont aucun fil de chaîne en commun.

A titre d'exemple, le premier groupe de fils de chaîne 10a est formé par plusieurs fils de chaîne ayant des caractéristiques mécaniques différentes. Le premier groupe de fils de chaîne 10a peut être formé par une première série de premiers fils de chaîne et par une première série de deuxièmes fils de chaîne.

Le deuxième groupe de fils de chaîne 10b est formé par plusieurs fils de chaîne ayant des caractéristiques mécaniques différentes, par exemple, une deuxième série de premiers fils de chaîne et par une deuxième série de deuxièmes fils de chaîne. Le troisième groupe de fils de chaîne 10c est formé par plusieurs fils de chaîne ayant des caractéristiques mécaniques différentes, par exemple, une troisième série de premiers fils de chaîne et par une série de troisième fils de chaîne.

Il est également possible de prévoir que chacun des premier, deuxième et troisième groupes de fils de chaîne 10a, 10b, 10c soit formé par des séries de premier, deuxième et troisième fils de chaîne.

Cependant, comme les différents fils de chaîne ont des performances mécaniques différentes, il est avantageux de sélectionner leur nombre et leur position dans le harnais 1 afin de limiter le nombre total de fils de chaîne et donc l'encombrement et le poids de la sangle 9. Pour former une sangle compacte et légère, il est avantageux de former des groupes de fils de chaîne dans lesquels au moins 50% des fils du groupe sont identiques. Par exemple, le premier groupe de fils de chaîne 10a est majoritairement formé par le premier fil de chaîne. Le deuxième groupe de fils de chaîne 10b peut être majoritairement formé par le deuxième fil de chaîne. Le troisième groupe de fils de chaîne 10c peut être majoritairement formé par le troisième fil de chaîne.

Dans un mode de réalisation avantageux, les groupes de fils de chaîne comportent au moins 75% de fils identiques voire 85% de fils identiques. Plus la quantité de fils identiques dans un groupe est importante plus il est possible de gagner du poids en sélectionnant les fils de chaînes les plus adaptés à la zone visée 9a ou 9b.

Dans un mode de réalisation particulièrement avantageux, le deuxième groupe de fils 10b est formé exclusivement des deuxièmes fils de chaîne et le troisième groupe de fils 10c est formé exclusivement des troisièmes fils de chaîne.

Le premier groupe de fils 10a peut être formé exclusivement par le premier groupe de fils pour gagner en compacité, mais il apparaît avantageux de conserver quelques deuxièmes et/ou troisièmes fils de chaîne et de les placer sur les bords de la sangle 9 pour améliorer la tenue mécanique des bords de la sangle et ainsi conserver un aspect agréable pour l'utilisateur.

Les matériaux utilisés pour former les fils de chaîne 10 et les fils de trame 11 sont judicieusement choisis afin d'obtenir un harnais d'encordement léger, souple, compact et fiable.

Les premiers fils de chaîne 10a sont destinés à être présents dans les zones 9a et 9b et préférentiellement d'un bout à l'autre de la sangle 9. Ils sont avantageusement plus résistants mécaniquement que les autres fils de chaîne. Dans la première zone 9a, les deuxièmes fils de chaîne sont en nombre important pour augmenter la surface de contact avec l'utilisateur alors que dans la deuxième zone 9b des dimensions plus réduites sont recherchées. Il est donc préférable d'avoir des deuxièmes fils de chaîne moins résistants mécaniquement que les troisièmes fils de chaîne.

Afin d'assurer une bonne transmission des efforts, les premiers fils de chaîne 10a parcourant l'ensemble de la sangle 9 peuvent être réalisés en polyamide ou en polyéthylène à ultra haut poids moléculaire, qui est commercialisé notamment sous les dénomination Dyneema^{®} ou Spectra^{®}. Par ultra haut poids moléculaire, on entend que le polyéthylène utilisé a au moins 100000 monomères par molécule, et a préférentiellement une masse molaire environ égale à 3.10⁶ g/mol. En alternative, les premiers fils de trame 11a peuvent être fabriqués en poly(p-phénylènetéréphtalamide) (PPD-T) commercialisé par exemple sous les noms Kevlar^{®} ou Twaron^{®}, en copolymères de para-aramide commercialisés par exemple sous la dénomination Technora^{®}, ou des polyesters aromatiques tel que celui commercialisé sous la dénomination Vectran^{®}.

Ces matériaux présentent un module d'Young supérieur à 130 GPa, ce qui signifie que les premiers fils de chaîne sont très rigides. Leur allongement à la rupture est inférieur à 10%, préférentiellement à 5%.

Les deuxièmes fils de chaîne 10b et le premier fil de trame 11a, employés pour le tissage de la première zone 9a de la sangle 9, peuvent avantageusement être réalisés dans un matériau à base de polyester, de polyamide, ou de polypropylène, dont la masse linéique est comprise entre 300 dTex et 1760 dTex.

Ces matériaux sont moins solides que ceux employés pour réaliser les premiers fils de chaîne 10a. Par moins solide, on entend que la résistance de boucle des deuxièmes fils de chaîne et du premier fil de trame 11a est inférieure à celles des premiers fils de chaîne 10a. Cela signifie que lorsqu'une boucle est formée avec un premier fil de chaîne 10a et qu'une boucle est formée avec un deuxième fil de chaîne 10b ou avec un premier fil de trame 11a, et qu'une force de traction est exercée sur les boucles entrelacées, le deuxième fil de chaîne 10b ou le premier fil de trame 11a casse le premier.

Les deuxièmes fils de chaîne 10b et le premier fil de trame 11a présentent toutefois l'avantage d'être environ dix fois plus légers que les premiers fils de chaîne 10a. Leur utilisation permet donc de diminuer le poids du harnais d'encordement 1.

Les deuxièmes fils de chaîne 10b et le premier fil de trame 11a peuvent avantageusement être des monofilaments. Par monofilaments, on entend que les fils peuvent être obtenus par exemple par coagulation d'un écoulement continu de liquide, par extrusion avec étirage, ou par filage avec étirage à froid. On obtient ainsi un fil unique de matériau synthétique dont le diamètre est préférentiellement compris entre 0,1 et 0,4 mm. Selon un mode de réalisation bien adapté pour fabriquer la sangle, le diamètre des monofilaments peut être égal à 0,24 mm.

L'utilisation de monofilament permet de réaliser facilement une première zone 9a qui est rigide et notamment qui présente une bonne rigidité latérale.

La section des deuxièmes fils de chaîne 10b et du premier fil de trame 11a peut être plus petite que celle des premiers fils de chaîne 10a. Cela permet de limiter l'épaisseur de la première zone 9a de la sangle, et d'améliorer sa compacité. La finesse de ces fils confère un effet ventilé et respirant à la première zone 9a. Le confort de l'utilisateur au cours de son activité sportive est ainsi amélioré par rapport à l'utilisation d'un harnais d'encordement de l'art antérieur.

Les troisièmes fils de chaîne 10c et éventuellement le deuxième fil de trame 11b sont quant à eux avantageusement réalisés en polyamide ou en polyester ou polypropylène haute ténacité, c'est-à-dire ayant au moins 100000 monomères par molécule. Contrairement aux deuxièmes fils de chaîne 10b et au premier fil de trame 11a, les troisièmes fils de chaîne 10c et le deuxième fil de trame 11b sont avantageusement des multi-filaments. Cette caractéristique ainsi que la haute ténacité de ces fils confèrent une résistance accrue de la deuxième zone 9b de la sangle 9 par rapport à la première zone 9a. L'utilisation de tels fils de chaine permet de former une deuxième zone 9b qui est souple et qui autorise des opérations de couture. La deuxième zone 9b est une zone privilégiée pour réaliser l'assemblage de la sangle avec d'autres éléments. Au contraire, la première zone 9a réalisée à partir de monofilaments n'est pas pratique pour la réalisation de coutures.

Le choix de ces matériaux permet également d'assurer un bon fonctionnement de l'ensemble composé de la sangle 9 et de la boucle 3a. Les propriétés de glissement permettent d'une part un bon coulissement de la zone 9b lors du serrage dans la boucle 3a, et d'autre part un verrouillage efficace de la sangle 9 serrée dans la boucle 3a lorsqu'une tension est appliquée.

Par ailleurs, les matériaux des troisièmes fils de chaîne 10c et du deuxième fil de trame 11b sont choisis de sorte à optimiser le fonctionnement de la deuxième zone 9b avec le dispositif de réglage 3 et en particulier avec la boucle 3a. Pour améliorer le confort, il est avantageux de recouvrir les premiers fils de chaîne 10a avec les troisièmes fils de chaîne 10c, de sorte à maintenir les premiers fils de chaîne 10a au cœur de la deuxième zone 9b de la sangle 9. En effet, le matériau des premiers fils de chaîne 10a est particulièrement résistant mais a un coefficient de frottement faible, ce qui pourrait conduire à un glissement de la deuxième zone 9b à l'intérieur du dispositif de réglage 3. En conséquence, cela peut conduire à un déréglage du harnais d'encordement 1. En plaçant les troisièmes fils de chaîne 10c en surépaisseur par rapport aux premiers fils de chaîne 10a, les propriétés de glissement de la sangle 9 dans la boucle 3a sont optimales.

Ces modes de réalisation sont utilisables pour former une ceinture de harnais au moyen des différents modes de réalisation de la sangle cités plus hauts.

Les premiers fils de chaîne 10a peuvent être régulièrement répartis dans la sangle 9 selon une direction orthogonale à l'axe longitudinal de la sangle 9, de sorte à garantir une résistance mécanique uniforme dans l'ensemble de la sangle 9. Il peut en être de même pour les deuxième et/ou troisième fils de chaîne 10b et/ou 10c. De manière à avoir la meilleure transmission des efforts dans la sangle 9, il est avantageux d'avoir une répartition uniforme des différents fils de chaîne présents.

Dans la première zone 9a de la sangle 9, les deuxièmes fils de chaîne 10b peuvent être, de préférence, placés entre les premiers fils de chaîne 10a de sorte que les premiers et deuxièmes fils de chaîne 10a et 10b soient répartis uniformément selon la direction orthogonale à l'axe longitudinal de la sangle 9. L'agencement des premiers, deuxièmes et troisièmes fils de chaîne 10a, 10b, 10c dans la première zone 9a peut être réalisé de manière répétitive selon la direction orthogonale à l'axe longitudinal de la sangle 9.

Selon un exemple de réalisation, au moins trois deuxièmes fils de chaîne 10b peuvent être placés entre deux premiers fils de chaîne 10a consécutifs. De manière analogue, les premiers et troisièmes fils de chaîne 10a et 10c peuvent être disposés de manière uniforme dans la deuxième zone 9b de la sangle 9 selon la direction orthogonale à l'axe longitudinal de la sangle 9.

Par ailleurs, le nombre de troisièmes fils de chaîne 10c placés entre deux premiers fils de chaîne 10a consécutifs pour former la deuxième zone 9b de la sangle 9 peut être différent du nombre de deuxièmes fils de chaîne 10b placés entre les premiers fils de chaîne 10a pour former la première zone 9a. Les troisièmes fils de chaîne 10c peuvent également être positionnés en surépaisseur de part et d'autre des premiers fils de chaîne 10a, pour obtenir une deuxième zone 9b moins large que la première zone 9a. La troisième zone 9c de la sangle 9 a alors une forme sensiblement trapézoïdale.

Dans la suite de la description, pour faciliter la lecture, le premier groupe de fils de chaîne 10a est considéré comme formé exclusivement par les premiers fils de chaîne. Il en est de même pour les deuxième et troisième groupes de fils de chaîne 10b, 10c qui sont considérés comme formés exclusivement par les deuxièmes ou troisièmes fils de chaîne. L'homme du métier gardera donc à l'esprit que les notions de premier, deuxième et troisième fils de chaîne se réfèrent plus généralement à premier, deuxième et troisième groupes de fils de chaîne.

La première zone 9a peut comporter des premiers et deuxièmes fils de chaîne 10a et 10b et le fil de trame 11 ou un des fils de trame 11a, 11b pour que la première zone 9a forme une sangle. La deuxième zone 9b peut comporter des premiers et troisièmes fils de chaîne 10a et 10c et le fil de trame 11 ou un des fils de trame 11a, 11b pour que la deuxième zone 9b forme une sangle.

La sangle 9 est donc formée par deux sangles unitaires dans les première et deuxième zones 9a et 9b. La zone 9a n'est pas cousue sur la zone 9b.

La sangle 9 est dépourvue des deuxièmes fils de chaîne 10b dans la deuxième zone 9b, et des troisièmes fils de chaîne 10c dans la première zone 9a. Les première et deuxième zones 9a et 9b ne sont pas formées par les même fils de chaîne ce qui permet la différenciation de leurs performances mécaniques.

La sangle 9 peut comprendre une troisième zone 9c dans laquelle se trouve à la fois les premiers, deuxièmes et troisièmes fils de chaîne 10a, 10b et 10c. La troisième zone 9c correspond avantageusement à une zone faisant la jonction entre les première et deuxième zones 9a et 9b. La forme de la troisième zone 9c peut être quelconque mais elle est avantageusement trapézoïdale pour assurer un bon transfert des efforts.

Dans un mode de réalisation avantageux, les deuxièmes fils 10b qui ne sont pas utilisés dans la première zone 9a sont coupés pour éviter un surpoids inutile. Cette réalisation permet de fonctionnaliser la sangle 9 et d'éliminer les fils de chaîne inutiles pour gagner en compacité, en poids et/ou en flexibilité selon le type de fil de chaîne éliminé.

La troisième zone 9c correspond à une zone de connexion entre les première et deuxième zones 9a et 9b, elle peut comprendre une couture en surépaisseur (non représentée) destinée à assurer la solidité de la sangle 9.

En alternative, la troisième zone 9c peut correspondre à une zone dans laquelle les premiers, deuxièmes et troisièmes fils de chaîne 10a, 10b, 10c sont tissés en association avec le fil de trame 11, de sorte à garantir une connexion sûre entre les première et deuxième zones 9a et 9b.

Il est en effet avantageux que la première zone 9a soit plus large que la deuxième zone 9b, car la première zone 9a est destinée à être en contact avec l'utilisateur lorsque celui-ci fait une chute par exemple. Plus la première zone 9a est large, plus le harnais d'encordement 1 est confortable, car les efforts exercés par le harnais d'encordement 1 sur l'utilisateur sont mieux répartis. Cependant, pour avoir une première zone 9a très large, il est nécessaire d'avoir un nombre important de fils de chaîne 10 et/ou des fils de chaîne 10 volumineux.

La deuxième zone 9b peut par ailleurs être moins large que la première zone 9a dans une direction orthogonale à l'axe longitudinal de la sangle 9b, car cette deuxième zone 9b n'est pas destinée à être en contact avec l'utilisateur. Réduire la largeur de cette deuxième zone 9b permet alors d'améliorer la compacité du harnais d'encordement 1.

Comme indiqué précédemment, la sangle 9 est par ailleurs fabriquée à l'aide d'au moins un fil de trame 11 pouvant par exemple être réalisé dans un matériau identique à celui de l'un des fils de chaîne 10 utilisés. Le fil de trame 11 peut avantageusement parcourir l'ensemble des première et deuxième zones 9a et 9b pour assurer la solidité du dispositif.

Toutefois, selon une alternative de réalisation représentée à la figure 4a, la ceinture 2 peut également être réalisée à l'aide de deux types de fils de trame 11 différents. Un premier fil de trame 11a est employé pour le tissage de la première zone 9a. Ce premier fil de trame 11a est réalisé dans un matériau avantageusement identique à celui des deuxièmes fils de chaîne 10b. Et un deuxième fil de trame 11b est utilisé pour tisser la deuxième zone 9b, le deuxième fil de trame 11b ayant des propriétés mécaniques avantageusement identiques à celles des troisièmes fils de chaîne 10c.

Ainsi, selon le mode de réalisation spécifique qui est illustré sur les figures, le premier fil de trame 11a servant au tissage de la première zone 9a peut être coupé et remplacé par le deuxième fil de trame 11b afin de tisser la sangle 9. Il est préférable de tisser les première et deuxième zones 9a et 9b avec un seul fil de trame 11 pour éviter un alourdissement du harnais d'encordement 1. La première zone 9a et/ou la deuxième zone 9b peuvent toutefois être réalisées en tissant simultanément les premier et deuxième fils de trame 11a et 11b, de sorte qu'au moins un des fils de trame parcourt l'ensemble de la sangle 9.

Il est également possible de maintenir le deuxième fil de trame 11b sur le bord de la première zone 9a, et de maintenir le premier fil de trame 11a sur le bord de la deuxième zone 9b. Ce mode de réalisation de conception plus simple peut être avantageux dans la mesure où il n'entraîne pas un surpoids trop important du harnais d'encordement 1. Les deux fils de trames sont présents d'un bout à l'autre de la sangle 9, ce qui facilite le procédé de fabrication.

Un tour de cuisse 4 de harnais d'encordement 1 peut également être réalisé à l'aide d'une sangle 9 telle qu'elle vient d'être décrite en relation avec une ceinture 2 de harnais d'encordement 1.

Pour former une ceinture 2 ou un tour de cuisse 4, il est avantageux de prévoir que la sangle 9 comprenne une première zone 9a servant de bande de support, et une deuxième zone 9b à chacune des extrémités de la première zone 9a. En alternative, une des deux zones 9b est remplacée par une zone 9c, mais ce mode de réalisation est plus lourd.

Ce mode de réalisation est particulièrement avantageux car une même sangle 9 forme un tour de cuisse 4 avec une zone large 9a assurant le confort de l'utilisateur et deux zones 9b plus résistantes pour la tenue mécanique du produit. L'utilisation d'une seule sangle 9 avec deux zones différentes permet un gain en compacité et en poids en comparaison d'une sangle unique qui est large. L'utilisation d'une seule sangle avec deux zones différentes permet un gain en compacité et en poids en comparaison de structures plus complexes où la sangle qui retransmet les efforts est étroite et est cousue à une zone plus large pour limiter l'inconfort de la sangle étroite. L'utilisation d'une seule sangle 9 avec deux zones différentes permet encore d'éviter de réaliser des coutures entre les différentes portions du tour de cuisse 4.

Dans un mode de réalisation illustré à la figure 1, la sangle de connexion 8 reliant la ceinture 2 avec un des tours de cuisse est formée par une deuxième zone 9b. En variante, une troisième zone 9c peut être utilisée, mais la solution est plus lourde. Le pontet 6 peut également être formé par une deuxième zone 9b. La sangle de connexion 8 est avantageusement cousue sur la ceinture. Selon les modes de réalisation, la sangle 9 est utilisée pour former un tour de cuisse 4 et une sangle de connexion 8 et/ou un tour de cuisse et un pontet 6.

Dans un mode de réalisation particulièrement avantageux, les deux tours de cuisse 4 sont formés avec la même sangle 9. Cette configuration permet une meilleure transmission des efforts au moyen du pontet 6 tout en restant plus compact en comparaison avec une solution où la connexion des deux tours de cuisse est réalisée en fixant les deux sangles des tours de cuisse au niveau du pontet par exemple par couture. En plus des deux tours de cuisse, la sangle 9 peut également former les deux sangles de connexion 8.

Dans les modes de réalisation illustrés sur les figures 1 à 3, il y a trois secondes zones 9b et deux premières zones 9a. Deux secondes zones 9b consécutives sont séparées par une première zone 9a. Deux premières zones 9a consécutives sont séparées par une seconde zone 9b. Dans un cas particulier, les premières et deuxièmes zones 9a et 9b sont placées en alternance suivant l'axe longitudinal de la sangle 9. Dans ce mode de réalisation, les premières zones 9a jouent le rôle de bandes de support du tour de cuisse 4.

Comme précédemment, il est avantageux de placer une troisième zone 9c entre une première zone 9a et une seconde zone 9b.

Il est encore possible de remplacer une seconde zone 9b par une troisième zone 9c mais la sangle est plus lourde.

Pour former un tour de cuisse 4 réglable tel qu'illustré sur les figures 1 et 2, il est possible de fixer un organe de réglage 3 tel qu'une boucle sur une des deuxièmes zones 9b. L'autre deuxième zone 9b défini le tour de cuisse 4. Dans cette configuration, l'une des zones 9b sert à former la sangle de connexion 8 (cas particulier du mode de réalisation représenté à la figure 1) ou le pontet 6, et l'autre zone 9b referme le tour de cuisse en coopérant avec l'organe de réglage 3.

En variante représentée à la figure 1, l'organe de réglage 3 peut être fixé sur les deux deuxièmes zones 9b pour fermer le tour de cuisse 4. Les deux deuxièmes zones 9b du tour de cuisse peuvent alors former le pontet 6 et la sangle de connexion 8. Une alternative de réalisation plus précise peut consister à coudre l'organe de réglage qui comporte par exemple un clip 3b.

Dans ce type de configuration, l'utilisation d'une sangle de connexion 8 est particulièrement avantageuse dans un harnais 1 où le tour de cuisse 4 peut s'ouvrir de manière à faciliter l'enfilage du harnais sur l'utilisateur. Dans de nombreuses conditions, l'utilisateur n'a pas la possibilité de faire passer son pied à travers le tour de cuisse 4. Il est alors particulièrement avantageux de pouvoir ouvrir et fermer le tour de cuisse 4. La sangle de connexion 8 permet de maintenir la forme du harnais lorsque le tour de cuisse 4 est ouvert.

La sangle 9 permet également de former un harnais avec tour de cuisse 4 non réglable de manière compacte et en réduisant les étapes de couture, comme illustré à la figure 3.

En variante non représentée, une première des deuxièmes zones 9b peut servir de sangle de connexion 8 avec la ceinture 2 ou de pontet 6 tandis que l'autre deuxième zone 9b est fixée sur la première deuxième zone 9b pour refermer le tour de cuisse. En cas de fixation par couture, le tour de cuisse n'est pas réglable par l'intermédiaire d'un système de réglage par exemple un système de boucle représenté à la figure 1 pour régler la ceinture 2.

Dans le cas d'un tour de cuisse non réglable, la sangle de connexion 8 peut être supprimée En alternative, le pontet 6 peut être formé par couture de deux sangles 9 formant chacune un tour de cuisse 4. Deux zones 9b ou 9c sont cousues ensemble. La sangle 9 peut également former les deux tours de cuisse et le pontet 6 tel que cela est représenté dans le mode de réalisation illustré à la figure 5.

En variante, les deux deuxièmes zones 9b peuvent être cousues l'une à l'autre de manière à fermer le tour de cuisse 4. Le pontet 6 et/ou la sangle de connexion 8 sont formés par une sangle additionnelle si nécessaire. Ce mode de réalisation est moins intéressant car il nécessite de réaliser un pontet 6 qui assurera la reprise des efforts et donc des étapes de coutures supplémentaires. Dans ce mode de réalisation, le tour de cuisse est non réglable.

Les modes de réalisation précédents décrivent la réalisation de première et deuxième zones 9a et 9b avec des groupes de fils de chaîne spécifiques et une troisième zone 9c qui contient tous les fils de chaîne. Il est encore possible de prévoir des zones supplémentaires où une partie des fils de chaîne du deuxième groupe de fils de chaîne 10b est associé à une partie du troisième groupe de fils de chaîne 10c pour former un quatrième groupe de fils de chaîne.

Dans les modes de réalisation précédents, les fils non utilisés dans les zones 9a et/ou 9b peuvent être éliminés. On trouve alors des extrémités des fils formant le deuxième groupe de fils de chaîne 10b à une des bordures de la deuxième zone 9b et/ou des extrémités des fils formant le troisième groupe de fils de chaîne 10c à une des bordures de la première zone 9a. Par bordure, on entend la jonction entre deux zones consécutives de la sangle, c'est à dire une jonction définie suivant une direction transverse à l'axe longitudinal de la sangle.

Dans une variante de réalisation, les fils de chaîne qui ne sont pas utilisés dans la première zone 9a et/ou dans la deuxième zone 9b sont conservés et tissés avec un autre fil de trame pour former une autre sangle. Dans ces nouveaux modes de réalisation, la sangle 9 peut être dédoublée. Par dédoubler, on entend que la sangle 9 est unique dans une zone initiale puis double par la suite. Chaque portion de la sangle dédoublée comporte un ou plusieurs fils de chaîne tissés avec un fil de trame. Ce mode de réalisation évite de coudre une première sangle sur une deuxième sangle pour qu'elles partagent une partie des efforts subis.

Les sangles doubles sont indépendantes mécaniquement sauf au point de démarrage. Les deux sangles 9 provenant du dédoublage partagent des fils de chaîne avec la portion simple. Chacune des sangles dédoublées comporte au moins des fils de chaîne et au moins un fil de trame.

Selon les modes de réalisation, les premières zones 9a et/ou les deuxièmes zones 9b peuvent être dédoublées. Le dédoublage peut être initié par exemple dans des troisièmes zones 9c faisant la jonction entre la première zone 9a et la deuxième zone 9b. On trouve alors une sangle additionnelle tissée au moyen du troisième groupe de fils de chaîne 10c et qui démarre à une des bordures de la première zone 9a et/ou une sangle additionnelle tissée au moyen du deuxième groupe de fils de chaîne 10b et qui démarre à une des bordures de la deuxième zone 9b. Le dédoublage forme alors la première zone 9a ou la deuxième zone 9b et une sangle additionnelle.

Dans un premier mode de réalisation particulier, le dédoublage est utilisé pour la ceinture 3. La première zone 9a est formée comme indiqué précédemment. Les fils de chaîne non utilisés pour former la zone 9a ou une partie de ces fils de chaîne sont tissés pour former une sangle additionnelle qui est agencée pour former un ou plusieurs portes-matériels. La sangle additionnelle est avantageusement coupée et fixée de manière à faire partir les portes-matériels de chaque côté du harnais.

En variante, il est également possible de prévoir que la deuxième zone 9b soit formée comme indiqué précédemment. Les fils de chaîne non utilisés pour former la zone 9b ou une partie de ces fils sont tissés pour former une sangle additionnelle qui est agencée pour venir se rabattre sur la première zone 9a et former par exemple un porte-matériel ou un autre élément d'accrochage. Cependant, ce mode de réalisation est moins résistant que le précédent.

Dans un autre mode de réalisation lié aux tours de cuisse 4, la deuxième zone 9b définissant le pontet 6 est dédoublée de manière à limiter le déplacement de l'anneau central 7. La zone 9b définissant le pontet 6 est formée comme indiqué précédemment, et les fils non utilisés sont tissés pour former une sangle additionnelle. La zone 9b et la sangle additionnelle sont mécaniquement séparées hors des zones de dédoublage et elles définissent un espace à l'intérieur duquel l'anneau central 7 peut se déplacer.

Dans une variante de réalisation plus résistante, la sangle additionnelle limitant le déplacement de l'anneau central est formée à partir du dédoublement d'une des zones 9a formant la zone de support d'un tour de cuisse 4. La sangle additionnelle est coupée pour former deux bouts de sangle 9. Un des bouts de sangle additionnelle est rabattu en direction du pontet 6.

En variante, le dédoublement des zones 9a peut être réalisé sur les deux tours de cuisse 4 de manière à former deux sangles additionnelles. Les deux sangles additionnelles sont coupées et deux des bouts de sangle formés sont rabattus en direction du pontet et sont fixés l'un à l'autre par exemple par couture. Le déplacement de l'anneau central 7 est limité d'un côté par le pontet 6 et de l'autre par les deux bouts de sangle fixés l'un à l'autre.

A titre d'exemple, l'autre bout de sangle additionnelle peut être coupé ou utilisé pour refermer le tour de cuisse qui est alors non réglable. Il est encore possible de fixer un dispositif de réglage 3 entre la fin de la première zone 9a et le pontet 6 et d'utiliser le bout de sangle additionnelle restant pour coopérer avec le dispositif de réglage 3 soit au moyen d'un clip soit directement en travaillant avec une boucle comme pour la ceinture. Le mode de réalisation avec un clip est illustré par exemple à la figure 1.

Dans une autre configuration, il est encore envisageable de dédoubler la sangle 9 au niveau de la première zone 9a pour former une sangle additionnelle. La sangle additionnelle formée face à la zone 9a va définir et refermer le tour de cuisse 4. Les zones 9a vont former les zones de support comme précédemment alors que les sangles additionnelles vont fermer les tours de cuisse 4. Dans cette configuration, les tours de cuisse 4 ne sont pas réglables. Ce mode de réalisation est particulièrement intéressant car les tours de cuisse sont formés intégralement par tissage.

Dans ce mode de réalisation, le pontet 6 peut être formé par une troisième zone 9c pour éviter toute opération de couture et/ou coupure sur la paire de tours de cuisse. Ce mode de réalisation peut être combiné avec le mode de réalisation précédent sur la formation du pontet avec sa sangle additionnelle.

Pour augmenter le confort de l'utilisateur au niveau des tours de cuisse, d'autres modes de réalisation sont possibles. Dans ces différents modes de réalisation, une sangle additionnelle est formée face à la première zone 9a. Cette sangle additionnelle est coupée de manière à augmenter la surface de première zone 9a qui supporte la cuisse de l'utilisateur.

Comme précédemment, une sangle additionnelle est formée par dédoublage de la sangle 9 face à la première zone 9a. La sangle additionnelle 9a est coupée pour former deux bouts de sangles additionnelles.

Dans un premier cas de figure, les deux bouts de sangle sont fixés l'un à l'autre pour définir la dimension du tour de cuisse. Dans un autre cas de figure, un dispositif de réglage 3 est fixé à un des bouts de sangle, par exemple une boucle. L'autre bout de sangle coopère avec la boucle pour former un dispositif de réglage du tour de cuisse 4. Dans encore un autre mode de réalisation, un élément d'un dispositif de réglage 3 est fixé sur chacun des bouts de sangle additionnelle, par exemple des clips.

Ce qui est fait pour un tour de cuisse peut être fait pour l'autre tour de cuisse. Ces modes de réalisation sont particulièrement avantageux car il sont compacts et évitent des opérations de couture. Les différents éléments du tour de cuisse sont formés lors du tissage de la sangle ce qui évite des opérations de couture. Selon les modes de réalisation, il est possible de réaliser des tours de cuisse réglables ou non réglables.

Il est également avantageux que la sangle 9 possède au moins deux fils de trame 11 identiques pour faciliter le démarrage des zones dédoublées. Le trameur utilisé pour tisser la sangle 9 doit posséder une fonction de double trameur et être apte à former deux sangles superposées à partir d'une unique sangle. Pour cela, le trameur doit être configuré pour séparer les fils de chaîne 11 en deux paquets distincts et associer à chaque paquet un fil de trame de façon à former les deux portions de la deuxième zone 9b.

Dans ces derniers modes de réalisation une sangle additionnelle est tissée au moyen du deuxième groupe de fils de chaîne 10b ou d'une partie du deuxième groupe de fils de chaîne 10b et elle démarre à une des bordures de la deuxième zone 9b pour former un porte-matériel et/ou pour coopérer avec un dispositif de réglage 3.

Dans d'autres modes de réalisation, une sangle additionnelle peut être tissée au moyen du troisième groupe de fils de chaîne 10c ou d'une partie du troisième groupe de fils de chaîne 10c, et démarrer à une des bordures de la première zone 9a pour former un porte-matériel et/ou pour coopérer avec un dispositif de réglage 3. Ces deux modes de réalisation peuvent être combinés.

Il est également possible de prévoir une sangle où certains fils sont coupés dans certaines parties et où des sangles additionnelles sont formées par dédoublage dans d'autres parties.

La sangle représentée sur la figure 1 illustre un mode de réalisation d'un harnais. Cependant, la sangle peut avoir d'autres utilisations, par exemple des bretelles de harnais, des bretelles de sac à dos ou encore un bandeau de fixation d'une lampe frontale. Dans tous ces modes de réalisation, il est possible de tirer profit avantages des première et deuxième zones sans en avoir les inconvénients. Les différents matériaux utilisés permettent en premier lieu de faire varier les performances mécaniques de la sangle, mais ils permettent également de modifier les dimensions de la sangle et/ou ses caractéristiques de surface ou de torsion. En variante, les différents matériaux utilisés permettent en premier lieu de modifier les dimensions de la sangle et/ou ses caractéristiques de surface ou de torsion sans faire varier les performances mécaniques de la sangle. En effet, dans ce deuxième cas de figure, les fils de chaine des deuxième et troisième groupes interviennent de manière négligeable dans les performances mécaniques de la sangle.

## Revendications

1. Sangle comprenant
• au moins une première zone (9a) et au moins une deuxième zone (9b), les première et deuxième zones (9a, 9b) étant consécutives suivant un axe longitudinal de la sangle (9),
• au moins un premier groupe de fils de chaîne (10a), un deuxième groupe de fils de chaîne (10b) différent du premier groupe de fils de chaîne (10a) et un troisième groupe de fils de chaîne (10c) différent des premier et deuxième groupes de fils de chaîne (10a, 10b), les premier, deuxième et troisième groupes de fils de chaîne (10a, 10b, 10c) ne possédant aucun fil de chaîne en commun,
la sangle (9) étant tissée au moyen d'au moins les premier, deuxième et troisième groupes de fils de chaîne (10a, 10b, 10c), et d'au moins un fil de trame (11a, 11b),
la sangle (9) étant dépourvue du deuxième groupe de fils de chaîne (10b) dans la deuxième zone (9b), et la sangle (9) étant dépourvue du troisième groupe de fils de chaîne (10c) dans la première zone (9a), de manière à former une première zone (9a) et une deuxième zone (9b) ayant des caractéristiques mécaniques différentes,
le premier groupe de fils de chaîne (10a) parcourant la première et la deuxième zones (9a, 9b),
le premier groupe de fils de chaîne (10a) et le deuxième groupe de fils de chaîne (10b) étant répartis régulièrement sur la largeur de la sangle (9) dans la première zone (9a)

2. Sangle selon la revendication 1, dans laquelle le premier groupe de fils de chaîne (10a) et le deuxième groupe de fils de chaîne (10b) sont répartis uniformément selon la direction orthogonale à l'axe longitudinal de la sangle (9) dans la première zone (9a).

3. Sangle selon l'une quelconque des revendications 1 ou 2, comportant au moins une troisième zone (9c) comportant les premier, deuxième et troisième groupes de fils de chaîne (10a, 10b, 10c).

4. Sangle selon l'une des revendications 1 à 3, dans laquelle la première zone (9a) est plus large que la deuxième zone (9b) dans une direction orthogonale à l'axe longitudinal de la sangle (9).

5. Sangle selon l'une quelconque des revendications 1 à 4, dans laquelle le premier groupe de fils de chaîne (10a) comporte des premiers fils de chaîne (10a) réalisés en polyamide ou en polyéthylène ayant au moins 100000 monomères par molécule et une masse molaire environ égale à 3.10⁶ g/mol.

6. Sangle selon l'une quelconque des revendications 1 à 5, dans laquelle le deuxième groupe de fils de chaîne (10b) comporte des deuxièmes fils de chaîne (10b) qui sont des mono-filaments réalisés dans un matériau à base de polyester, de polyamide, ou de polypropylène.

7. Sangle selon l'une quelconque des revendications 1 à 6, dans laquelle le troisième groupe de fils de chaîne (10c) comporte des troisièmes fils de chaîne (10c) réalisés en polyester ayant au moins 100000 monomères par molécule.

8. Sangle selon l'une quelconque des revendications 1 à 7, dans laquelle :
• le premier groupe de fils de chaîne (10a) comporte majoritairement des premiers fils de chaîne en premier matériau,
• le deuxième groupe de fils de chaîne (10b) comporte majoritairement des deuxième fils de chaîne en deuxième matériau différent du premier matériau,
• le troisième groupe de fils de chaîne (10c) comporte majoritairement des troisièmes fils de chaîne en troisième matériau différent du premier matériau et du deuxième matériau.

9. Sangle selon la revendication 8, dans laquelle les troisièmes fils de chaîne (10c) recouvrent les premiers fils de chaîne (10a) dans la deuxième zone (9b), et dans laquelle au moins la deuxième zone (9b) est associée à un dispositif de réglage (3) d'un harnais d'encordement (1).

10. Sangle selon la revendication 9, dans laquelle la deuxième zone (9b) est configurée pour coopérer avec une boucle (3a) du dispositif de réglage (3).

11. Sangle selon l'une quelconque des revendications 1 à 10, comportant au moins des premier et deuxième fils de trame (11a, 11b) réalisés dans des matériaux différents, la première zone (9a) étant réalisée majoritairement avec le premier fil de trame (11a) et la deuxième zone (9b) étant réalisée majoritairement avec le deuxième fil de trame (11b).

12. Sangle selon la revendication 11, dans laquelle le premier fil de trame (11a) est un mono-filament réalisé dans un matériau à base de polyester, de polyamide, ou de polypropylène.

13. Sangle selon l'une quelconque des revendications 11 ou 12, dans laquelle le deuxième fils de trame (11b) est réalisé en polyamide ou en polyester ayant au moins 100000 monomères par molécule.

14. Harnais d'encordement comprenant une ceinture (2) réalisée à partir d'une sangle (9) selon l'une quelconque des revendications 1 à 13.

15. Harnais d'encordement comprenant un tour de cuisse (4) ou une paire de tours de cuisse (4) réalisé à partir d'une sangle (9) selon l'une quelconque des revendications 1 à 13.

16. Harnais d'encordement comprenant une bretelle ou une paire de bretelles réalisée à partir d'une sangle (9) selon l'une quelconque des revendications 1 à 13.

17. Harnais d'encordement selon l'une des revendications 14 ou 15, comportant au moins un dispositif de réglage (3) du tour de cuisse (4), de la ceinture (2), le dispositif de réglage (3) étant fixé à deux deuxièmes zones (9a) séparées par une première zone (9a).

18. Harnais d'encordement selon l'une quelconque des revendications 14 à 17, comportant des extrémités des fils formant le deuxième groupe de fils de chaîne (10b) à une des bordures de la deuxième zone (9b).

19. Harnais d'encordement selon l'une quelconque des revendications 14 à 18, comportant des extrémités des fils formant le troisième groupe de fils de chaîne (10c) à une des bordures de la première zone (9a).

20. Harnais d'encordement selon l'une quelconque des revendications 14 à 19, comportant une sangle additionnelle tissée au moyen du deuxième groupe de fils de chaîne (10b) ou d'une partie du deuxième groupe de fils de chaîne (10b) et démarrant à une des bordures de la deuxième zone (9b) pour former un porte-matériel et/ou pour coopérer avec un dispositif de réglage (3).

21. Harnais d'encordement selon l'une quelconque des revendications 14 à 20, comportant une sangle additionnelle tissée au moyen du troisième groupe de fils de chaîne (10c) ou d'une partie du troisième groupe de fils de chaîne (10c) et démarrant à une des bordures de la première zone (9a) pour former un porte-matériel et/ou pour coopérer avec un dispositif de réglage (3).

22. Harnais d'encordement selon l'une quelconque des revendications 14 à 21, dans lequel
- la ceinture (2) est formée par une première sangle selon l'une des revendications 1 à 13,
- au moins l'un des tours des tours de cuisse (4) est formé par une deuxième sangle selon l'une des revendications 1 à 13, et est terminé par une sangle de connexion (8) en une deuxième zone (9b), la sangle de connexion (8) étant cousue à une deuxième zone (9b) de la ceinture.

## Patentansprüche

1. Gurt, umfassend:
• mindestens eine erste Zone (9a) und mindestens eine zweite Zone (9b), wobei die erste und die zweite Zone (9a, 9b) entlang einer Längsachse des Gurts (9) aufeinander folgen,
• mindestens eine erste Gruppe von Kettfäden (10a), eine zweite Gruppe von Kettfäden (10b), die sich von der ersten Gruppe von Kettfäden (10a) unterscheidet, und eine dritte Gruppe von Kettfäden (10c), die sich von der ersten und der zweiten Gruppe von Kettfäden (10a, 10b) unterscheidet, wobei die erste, zweite und dritte Gruppe von Kettfäden (10a, 10b, 10c) keinen gemeinsamen Kettfaden besitzen,
wobei der Gurt (9) mit Hilfe der mindestens ersten, zweiten und dritten Gruppe von Kettfäden (10a, 10b, 10c) und mindestens eines Schussfadens (11a, 11b) gewebt ist,
wobei der Gurt (9) in der zweiten Zone (9b) die zweite Gruppe von Kettfäden (10b) nicht aufweist, und wobei der Gurt (9) in der ersten Zone (9a) die dritte Gruppe von Kettfäden (10c) nicht aufweist, um eine erste Zone (9a) und eine zweite Zone (9b) zu bilden, die unterschiedliche mechanische Eigenschaften haben,
wobei die erste Gruppe von Kettfäden (10a) die erste und die zweite Zone (9a, 9b) durchquert,
wobei die erste Gruppe von Kettfäden (10a) und die zweite Gruppe von Kettfäden (10b) regelmäßig auf der Breite des Gurts (9) in der ersten Zone (9a) verteilt sind.

2. Gurt nach Anspruch 1, bei dem die erste Gruppe von Kettfäden (10a) und die zweite Gruppe von Kettfäden (10b) einheitlich in orthogonaler Richtung zur Längsachse des Gurts (9) in der ersten Zone (9a) verteilt sind.

3. Gurt nach einem der Ansprüche 1 oder 2, umfassend mindestens eine dritte Zone (9c), umfassend die erste, zweite und dritte Gruppe von Kettfäden (10a, 10b, 10c).

4. Gurt nach einem der Ansprüche 1 bis 3, bei dem die erste Zone (9a) in eine Richtung orthogonal zur Längsachse des Gurts (9) breiter ist als die zweite Zone (9b).

5. Gurt nach einem der Ansprüche 1 bis 4, bei dem die erste Gruppe von Kettfäden (10a) erste Kettfäden (10a) umfasst, die aus Polyamid oder Polyethylen mit mindestens 100000 Monomeren pro Molekül und einer Molmasse von ungefähr gleich 3.10⁶ g/mol hergestellt sind.

6. Gurt nach einem der Ansprüche 1 bis 5, bei dem die zweite Gruppe von Kettfäden (10b) zweite Kettfäden (10b) umfasst, die Monofilamente sind, die aus einem Material auf Basis von Polyester, Polyamid oder Polypropylen hergestellt sind.

7. Gurt nach einem der Ansprüche 1 bis 6, bei dem die dritte Gruppe von Kettfäden (10c) dritte Kettfäden (10c) umfasst, die aus Polyester mit mindestens 100000 Monomeren pro Molekül hergestellt sind.

8. Gurt nach einem der Ansprüche 1 bis 7, bei dem:
• die erste Gruppe von Kettfäden (10a) mehrheitlich erste Kettfäden aus einem ersten Material umfasst,
• die zweite Gruppe von Kettfäden (10b) mehrheitlich zweite Kettfäden aus einem zweiten Material, das sich vom ersten Material unterscheidet, umfasst,
• die dritte Gruppe von Kettfäden (10c) mehrheitlich dritte Kettfäden aus einem dritten Material, das sich vom ersten Material und vom zweiten Material unterscheidet, umfasst.

9. Gurt nach Anspruch 8, bei dem die dritten Kettfäden (10c) die ersten Kettfäden (10a) in der zweiten Zone (9b) bedecken, und bei dem mindestens die zweite Zone (9b) mit einer Vorrichtung (3) zur Verstellung eines Seilgurtzeugs (1) verbunden ist.

10. Gurt nach Anspruch 9, bei dem die zweite Zone (9b) eingerichtet ist, um mit einem Schloss (3a) der Verstellvorrichtung (3) zusammenzuwirken.

11. Gurt nach einem der Ansprüche 1 bis 10, umfassend mindestens erste und zweite Schussfäden (11a, 11b), die aus unterschiedlichen Materialien hergestellt sind, wobei die erste Zone (9a) mehrheitlich mit dem ersten Schussfaden (11a) hergestellt ist, und wobei die zweite Zone (9b) mehrheitlich mit dem zweiten Schussfaden (11b) hergestellt ist.

12. Gurt nach Anspruch 11, bei dem der erste Schussfaden (11a) ein Monofilament ist, das aus einem Material auf Basis von Polyester, Polyamid oder Polypropylen hergestellt ist.

13. Gurt nach einem der Ansprüche 11 oder 12, bei dem der zweite Schussfaden (11b) aus Polyamid oder Polyester mit mindestens 100000 Monomeren pro Molekül hergestellt ist.

14. Seilgurtzeug, umfassend einen Hüftgurt (2), der aus einem Gurt (9) nach einem der Ansprüche 1 bis 13 hergestellt ist.

15. Seilgurtzeug, umfassend ein Beinschlaufe (4) oder ein Paar von Beinschlaufen (4), die aus einem Gurt (9) nach einem der Ansprüche 1 bis 13 hergestellt sind.

16. Seilgurtzeug, umfassend einen Schultergurt oder ein Paar von Schultergurten, die aus einem Gurt (9) nach einem der Ansprüche 1 bis 13 hergestellt sind.

17. Seilgurtzeug nach einem der Ansprüche 14 oder 15, umfassend mindestens eine Vorrichtung (3) zur Verstellung der Beinschlaufe (4), des Hüftgurts (2), wobei die Verstellvorrichtung (3) an zwei durch eine erste Zone (9a) getrennten zweiten Zonen (9a) befestigt ist.

18. Seilgurtzeug nach einem der Ansprüche 14 bis 17, umfassend Enden der Fäden, die die zweite Gruppe von Kettfäden (10b) an einem der Ränder der zweiten Zone (9b) bilden.

19. Seilgurtzeug nach einem der Ansprüche 14 bis 18, umfassend Enden der Fäden, die die dritte Gruppe von Kettfäden (10c) an einem der Ränder der ersten Zone (9a) bilden.

20. Seilgurtzeug nach einem der Ansprüche 14 bis 19, umfassend einen Zusatzgurt, der mit Hilfe der zweiten Gruppe von Kettfäden (10b) oder eines Teils der zweiten Gruppe von Kettfäden (10b) gewebt ist, und der von einem der Ränder der zweiten Zone (9b) weggeht, um eine Materialschlaufe zu bilden und/oder um mit einer Verstellvorrichtung (3) zusammenzuwirken.

21. Seilgurtzeug nach einem der Ansprüche 14 bis 20, umfassend einen Zusatzgurt, der mit Hilfe der dritten Gruppe von Kettfäden (10c) oder eines Teils der dritten Gruppe von Kettfäden (10c) gewebt ist, und der von einem der Ränder der ersten Zone (9a) weggeht, um eine Materialschlaufe zu bilden und/oder um mit einer Verstellvorrichtung (3) zusammenzuwirken.

22. Seilgurtzeug nach einem der Ansprüche 14 bis 21, bei dem
- der Hüftgurt (2) von einem ersten Gurt nach einem der Ansprüche 1 bis 13 gebildet ist,
- mindestens eine der Beinschlaufen (4) von einem zweiten Gurt nach einem der Ansprüche 1 bis 13 gebildet ist und von einem Anschlussgurt (8) in einer zweiten Zone (9b) abgeschlossen wird, wobei der Anschlussgurt (8) an eine zweite Zone (9b) des Hüftgurts angenäht ist.

## Claims

1. A strap comprising
• at least a first area (9a) and at least a second area (9b), the first and second areas (9a, 9b) being consecutive along a longitudinal axis of the strap (9),
• at least a first group of warp threads (10a), a second group of warp threads (10b) different from the first group of warp threads (10a) and a third group of warp threads (10c) different from the first and second groups of warp threads (10a, 10b), the first, second and third groups of warp threads (10a, 10b, 10c) having no common warp threads,
the strap (9) being woven by means of at least the first, second and third groups of warp threads (10a, 10b, 10c), and at least one weft thread (11a, 11b),
the strap (9) being devoid of the second group of warp threads (10b) in the second area (9b), and the strap (9) being devoid of the third group of warp threads (10c) in the first area (9a), so as to form a first zone (9a) and a second zone (9b) with different mechanical features,
the first group of warp threads (10a) passing through the first and second areas (9a, 9b),
the first group of warp threads (10a) and the second group of warp threads (10b) being evenly distributed over the width of the strap (9) in the first area (9a).

2. Strap according to claim 1, wherein the first group of warp threads (10a) and the second group of warp threads (10b) are uniformly distributed in the orthogonal direction to the longitudinal axis of the strap (9) in the first area (9a).

3. Strap according to any of claims 1 or 2, comprising at least a third area (9c) comprising the first, second and third groups of warp threads (10a, 10b, 10c).

4. Strap according to one of claims 1 to 3, wherein the first area (9a) is wider than the second area (9b) in an orthogonal direction to the longitudinal axis of the strap (9).

5. Strap according to anyone of claims 1 to 4, wherein the first group of warp threads (10a) comprises first warp threads (10a) made from polyamide or from polyethylene having at least 100,000 monomers per molecule and a molar mass approximately equal to 3×10⁶ g/mol.

6. Strap according to anyone of claims 1 to 5, wherein the second group of warp threads (10b) comprises second warp threads (10b) which are monofilaments made from a material having a base formed by polyester, polyamide, or polypropylene.

7. Strap according to anyone of the claims 1 to 6, wherein the third group of warp threads (10c) comprises third warp threads (10c) made from polyester having at least 100,000 monomers per molecule.

8. Strap according to anyone of claims 1 to 7, wherein:
• the first group of warp threads (10a) mainly comprises first warp threads made from a first material,
• the second group of warp threads (10b) mainly comprises second warp threads made from a second material different from the first material,
• the third group of warp threads (10c) mainly comprises third warp threads made from a third material different from the first material and from the second material.

9. Strap according to claim 8, wherein the third warp threads (10c) cover the first warp threads (10a) in the second area (9b), and wherein at least the second area (9b) is associated with an adjustment device (3) of a roping harness (1).

10. Strap according to claim 9, wherein the second area (9b) is configured to collaborate with a loop (3a) of the adjustment device (3).

11. Strap according to anyone of the claims 1 to 10, comprising at least first and second weft threads (11a, 11b) made from different materials, the first area (9a) being mainly formed with the first weft thread (11a) and the second area (9b) being mainly formed with the second weft thread (11b).

12. Strap according to claim 11, wherein the first weft thread (11a) is a monofilament made from a material having a base formed by polyester, polyamide, or polypropylene.

13. Strap according to anyone of claims 11 or 12, wherein the second weft thread (11b) is made from polyamide or from polyester having at least 100,000 monomers per molecule.

14. Roping harness comprising a belt (2) made from a strap (9) according to one of claims 1 to 13.

15. Roping harness comprising a thigh strap (4) or a pair of thigh straps (4) made from a strap (9) according to anyone of claims 1 to 13.

16. Roping harness comprising a chest strap or a pair of chest straps made from a strap (9) according to anyone of claims 1 to 13.

17. Roping harness according to one of claims 14 or 15, comprising at least an adjustment device (3) of the thigh strap (4), of the belt (2), the adjustment device (3) being fixed to two second areas (9a) separated by a first area (9a).

18. Roping harness according to anyone of claims 14 to 17, comprising ends of the threads forming the second group of warp threads (10b) at one of the edges of the second area (9b).

19. Roping harness according to anyone of claims 14 to 18, comprising ends of the threads forming the third group of warp threads (10c) at one of the edges of the first area (9a).

20. Roping harness according to one of claims 14 to 19, comprising an additional strap woven by means of the second group of warp threads (10b) or a part of the second group of warp threads (10b) and starting at one of the edges of the second area (9b) to form an equipment holder and/or to collaborate with an adjustment device (3).

21. Roping harness according to anyone of claims 14 to 20, comprising an additional strap woven by means of the third group of warp threads (10c) or a part of the third group of warp threads (10c) and starting at one of the edges of the first area (9a) to form an equipment holder and/or to collaborate with an adjustment device (3).

22. Roping harness according to anyone of claims 14 to 21, wherein
- the belt (2) is formed by a first strap according to one of claims 1 to 13,
- at least one of the straps of the thigh straps (4) is formed by a second strap according to one of claims 1 to 13, and is terminated by a connecting strap (8) in a second area (9b), the connecting strap (8) being sewn onto a second area (9b) of the belt.
